# EUROPÄISCHE PATENTSCHRIFT

(11) **EP 0 877 694 B1**
(45) Veröffentlichungstag und Bekanntmachung des Hinweises auf die Patenterteilung: **27.03.2002**
(21) Anmeldenummer: 97951163.1
(22) Anmeldetag: 11.11.1997
(51) Int. Cl.: B61F 5/38, B61F 5/44, B61D 3/10

(54) **VERFAHREN ZUR BEEINFLUSSUNG DES KNICKWINKELS VON SCHIENENFAHRZEUG-WAGENKÄSTEN UND SCHIENENFAHRZEUG ZUR DURCHFÜHRUNG DES VERFAHRENS**
METHOD OF INFLUENCING THE INFLECTION ANGLE OF RAILWAY VEHICLE WAGONS, AND RAILWAY VEHICLE FOR CARRYING OUT THIS METHOD
PROCEDE PERMETTANT D'INFLUER SUR L'ANGLE D'INFLEXION DES WAGONS D'UN VEHICULE SUR RAIL, VEHICULE SUR RAIL AVEC LEQUEL CE PROCEDE EST MIS EN OEUVRE

(30) Priorität: 04.12.1996 DE 19654862
(43) Veröffentlichungstag der Anmeldung: 18.11.1998
(73) Patentinhaber: DaimlerChrysler Rail Systems GmbH, 13627 Berlin (DE)
(72) Erfinder: STRASSER, Andreas, D-90431 Nürnberg (DE); HACHMANN, Ulrich, D-90602 Pyrbaum (DE)
(74) Vertreter: Thielmann, Andreas
(86) Internationale Anmeldenummer: EP9706249
(87) Internationale Veröffentlichungsnummer: WO9824676

(56) Entgegenhaltungen:
- EP-A- 0 374 290
- EP-A- 0 692 421
- DE-C- 19 526 865

## Beschreibung

Die Erfindung betrifft ein Verfahren zur Beeinflussung des Knickwinkels zwischen den Längsachsen von benachbarten Wagenkästen eines mehrgliedrigen, auf einer Gleistrasse fahrenden Schienenfahrzeugs gemäß Anspruch 1 und ein Schienenfahrzeug zur Durchführung dieses Verfahrens.

Um den Knickwinkel zwischen den Längsachsen von benachbarten Wagenkästen eines mehrgliedrigen, auf einer Gleistrasse fahrenden Schienenfahrzeugs beeinflussen zu können (DE 28 54 776 A1), wird so verfahren, daß die Verdrehung der Längsachse eines Wagenkastens gegenüber dem zugehörigen Drehgestell gemessen und abhängig davon über ein Steuergerät eine Aktorenanordnung in Form von hydraulisch beaufschlagbaren Kraftzylindern gesteuert wird. Diese Aktorenanordnung wirkt elektrisch auf das Steuergerät und mechanisch zwischen den über ein einziges Knickgelenk miteinander verbundenen Enden benachbarter Wagenkästen. Die Steuerung der Aktorenanordnung erfolgt dabei so, daß die zweiachsigen drehzapfenlosen Drehgestelle, auf welchen die Wagenkästen über elastische Sekundärferdern abgestützt sind, vollkommen von der Funktion des Kraftspenders befreit werden und der Verschleiß der Spurkränze und der Schienen wesentlich herabgesetzt wird. Hierbei blockiert die Aktorenanordnung das Knickgelenk bei Geradeausfahrt in einer Stellung über Gleistrassenmitte und erzwingt bei Bogenfahrt das Ausknicken des Knickgelenks zur Bogenaussenseite der Gleistrasse. Durch diese zwangsgesteuerte Auslenkung wird eine verbesserte Nutzung des Lichtraumes bei Kurvenfahrt des Schienenfahrzeugs angestrebt.

Von Nachteil ist bei dieser Anordnung und Verfahrensweise, daß eine dauernde zwangsmäßige Steuerung des Knickgelenks nötig ist, da die aus der Knickung resultierenden Kräfte völlig vom Drehgestell fern gehalten werden sollen.

Als stand der Technik siehe man auch DE-C1-195 26 865, wobei alle Fahrwerke hinsichtlich ihrer Ausdrehwinkel zum jeweiligen Wagenkasten durch mechanische Mittel immer in einer festen Beziehung Zueinander stehen.

Der Erfindung liegt die Aufgabe zugrunde, ein gattungsgemäßes Verfahren und Schienenfahrzeug anzugeben, durch welche eine Steuerung der Wagenkästen in der Weise möglich wird, daß dieselben bei dynamischer Fahrt zueinander in einer Stellung stehen, wie sie der statischen Lage im entsprechenden Gleistrassenabschnitt entspricht.

Die Lösung dieser Aufgabe erfolgt gemäß der Erfindung durch die kennzeichnenden Merkmale des ersten bzw. zwölften Anspruchs.

Bei einer Verfahrensweise und einer Ausgestaltung gemäß der Erfindung wird aus dem während der Fahrt des Schienenfahrzeugs gemessenen Knickwinkel am Knickgelenk und dem Verdrehwinkel am jeweiligen Drehgestell sowie dem bekannten Abstand zwischen Knickgelenk und jeweiligen virtuellen Mittelpunkt des betreffenden Drehgestells der Verlauf der Gleistrasse im Bereich der Aufstandspunkte der Drehgestelle bestimmt und abgespeichert. Für den jeweils folgenden differentiellen Gleisstreckenabschnitt wird der gleiche Meßvorgang vorgenommen und die daraus sich ergebenden Koordinaten für diesen partiellen Gleisstreckenabschnitt wiederum abgespeichert. Diese Meßwertaufnahme und Speicherung erfolgt zumindest über eine Strecke, die zwischen dem ersten und dem letzten Drehgestell des mehrgliedrigen Gelenk-Schienenfahrzeugs liegt. Im so abgebildeten Gleisstreckenabschnitt ist somit nicht nur der Ort bestimmt, an welchem sich das erste Drehgestell befindet, sondern auch der oder die örter zu bestimmen, an dem sich das oder mehrere nachfolgende Drehgestelle befinden. Nachdem auch zu diesen weiteren Örtern der Verlauf des dortigen Gleisstreckenabschnitts in der Speicherreihe enthalten ist, ist somit für alle aktuellen Aufstandspunkte der Drehgestelle die aktuelle Iststellung der Drehgestelle bekannt, nachdem dieselben im betreffenden Gleisstreckenabschnitt geführt sind.

Zur Iststellung der Drehgestelle ist die Sollstellung der Wagenkästen zu ermitteln, wie sie sich im statischen Zustand einstellt, wenn das Schienenfahrzeug an dieser Stelle steht. In dieser statischen Sollstellung wird der Lichtraum minimiert. Zudem ist in dieser statischen Sollage die in den Sekundärfedern durch Verdrehen und Querverschiebung des Wagenkastens gegenüber dem Drehgestell gespeicherte Energie am geringsten. Die Sollstellung der Wagenkästen zueinander läßt sich somit auf der Grundlage der geringsten, in den Sekundärfederelementen gespeicherten Energie ermitteln und als Sollwinkel für die Stellung des Knickgelenks und der Drehgestelle gegenüber den Wagenkästen als entsprechende Sollwertsignale ausgeben. Die Sollstellung bzw. die zugehörigen Sollwertsignale werden dann mit der Iststellung bzw. den Istwertsignalen für den Knickwinkel und den Verdrehwinkel verglichen und abhängig von diesem Vergleich eine Aktoranordnung gesteuert, die einer Soll-Istwertabweichung entgegenwirkt. Es werden also die Istwerte der Knick- und Verdrehwinkel zunächst zur Bestimmung des Gleistrassenverlaufs ausgewertet, daraus die statische Sollstellung der Wagenkästen in Bezug auf den aktuellen Gleisstreckenabschnitt bestimmt, mit den bereits vorher festgehaltenen Istwerten verglichen und daraus ein Steuersignal für die Aktorenanordnung zur Korrektur der Soll-Istwertabweichung generiert.

Werden dabei aktiv kraftabgebende Aktorelemente eingesetzt, kann bei einem dem Sollwert nacheilenden Istwert eine Kraftkomponente auf die Wagenkästen im Bereich des Knickgelenks oder zwischen Wagenkasten und zugehörigen Drehgestell ausgeübt werden, welche die Wagenkästen zur Sollstellung hin beschleunigen und bei Überschwingen des Istwertes über den Sollwert hinaus eine entgegengerichtete Kraft ausüben. Werden dagegen steuerbare Dämpfer angewandt, dann wird mit denselben bei einer von der Sollstellung weglaufenden Änderung der Iststellung einer weitergehenden gleichgerichteten Änderung der Iststellung entgegengewirkt. Die Dämpferelemente werden demnach nur so lange wirksam, wie sich der Istwert vom erreichten Sollwert entfernt. Zum Sollwert hinlaufende Änderungen des Istwertes werden dagegen nicht bedämpft.

Die erfindungsgemäße Steuerung ist besonders dann vorteilhaft, wenn die Wagenkästen durch Ausfall von Bremsen, durch Ausfall des Antriebs an einem vorlaufenden Drehgestell oder bei dergl Fehlfunktionen oder auch durch Schieben in eine betriebsunübliche, ggf. gefährliche V- oder Z-Stellung zueinander gelangen und entgleisen können.

Zur Ermittelung des Verlaufs der Gleistrasse kann die Differenz der Fahrstrecken am bogeninneren und am bogenäußeren Schienenrad des ersten Drehgestells festgestellt und daraus der Bogenradius der Gleistrasse im Bereich des in Fahrtrichtung ersten Drehgestells ermittelt werden. Die dabei ermittelten Werte werden wiederum als Meßreihe zumindest für den zwischen dem ersten und letzten Drehgestell liegenden aktuellen Steckenabschnitt insbesondere als koordinatenbezogene Meßwerte abgelegt, so daß die jeweils gespeicherte Daten- bzw. Meßwertreihe den aktuellen Streckenverlauf abbildet, auf den zur Ermittelung der Sollstellung der Wagenkästen jeweils zurückgegriffen wird. Die Differenz der Fahrstrecken kann dabei aus der unterschiedlichen Umdrehungszahl des bogeninneren und des bogenäußeren Schienenrades oder durch optische oder auf Radar-bzw. Ultraschallbasis arbeitende Wegstreckengeber ermittelt werden. Es kann jedoch auch zur Ermittelung des Verlaufs der Gleistrasse die Querbeschleunigung, die Neigung und die Fahrgeschwindigkeit des ersten Wagenkastens ausgewertet und die Radienwerte für differenzielle Streckenabschnitte aufeinanderfolgend als Abbildung der aktuell befahrenen Gleisstrecke gespeichert werden.

Für die technische Verarbeitung wird für den sich aus der Iststellung der Wagenkästen ergebenden Knickwinkel wie auch für den Verdrehwinkel zwischen Wagenkasten und Drehgestell je ein von der Winkelstellung abhängiges Istwertsignal generiert. Zu der aus der Abbildung der aktuellen Gleisstrecke errechneten Sollstellung der Wagenkästen werden für die sich daraus ergebenden Sollwerte des Knickwinkels wie des Verdrehwinkels jeweils entsprechende getrennte elektrische Sollwertsignale generiert. Diese Istwert- und SollwertSignale werden vorzugsweise elektrisch oder digital verglichen und daraus ein Steuersignal abgeleitet, das die Aktorenanordnung in der Weise steuert, daß die Annäherung des jeweiligen Istwertsignal an das zugehörige Sollwertsignal unterstützt bzw. einem Überschwingen oder Unterschwingen entgegengewirkt wird. Wird eine Aktoranordnung mit Dämpfercharakteristik eingesetzt, dann erfolgt deren Steuerung in der Weise, das nur Änderungen des Istwerts, die vom Sollwert weglaufen, bedämpft werden. Die Dämpfungswirkung kann dabei abhängig von der Steilheit der Änderung gesteuert werden in der Weise, daß bei hohen Änderungsgeschwindigkeiten der Dämpfungswert hoch ist. Die Aktoranordnung kann dabei Aktorelemente aufweisen, die zumindest im Bereich des Knickgelenks, zwischen den beiden benachbarten Wagenkästen und/ oder auch zwischen dem Drehgestell und dem zugehörigen Wagenkasten angeordnet sind. Vorzugsweise sind sowohl dem Knickgelenk wie dem jeweiligen Drehgestell Aktorelemente in symmetrischer Zuordnung beigeordnet.

Wird das mehrgliedrige Schienenfahrzeug aus jeweils zwei über ein Knickgelenk verbundenen Wagen aufgebaut, bei dem die beiden Wagenpaare über eine beidendig gelenkig zwischen dem zweiten und dritten Wagen angeordnete Lenkerstange verbunden sind, dann wird zweckmäßig auch hier der Streckenverlauf über die Gesamtlänge des Schienenfahrzeugs abgespeichert und die Sollstellungsbestimmung getrennt für jedes Wagenpaar durchgeführt, wobei auch hierfür Basis für diese Bestimmung das Minimum der in den Sekundärfederelementen gespeicherten Energie des jeweiligen Wagenpaares ist.

Die Erfindung ist nachfolgend anhand von Prinzipskizzen eines Ausführungsbeispiels näher erläutert.

Es zeiqen:
- FIG. 1: einen aus drei Wagen gebildetes Schienenfahrzeug mit zugeordneten Steuerelementen auf einer gekrümmten Gleistrasse,
- FIG. 2: eine Prinzipdarstellung der Anordnung nach FIG.1 mit Bezug auf ein rechtwinkliges Koordinatensystem,
- FIG. 3: jeweils einen idaelisierten, als Sollwert dienenden und je einen dynamischen,dem Istwert entsprechenden Verlauf des Knickwinkels zwischen dem ersten und zweiten Wagen bzw. des Verdrehwinkels zwischen dem in Fahrtrichtung ersten Wagenkasten und dem zugehörigen Drehgestell beim Durchfahren eines Gleisbogens im Verlauf einer Gleistrasse.

Bei einem Schienenfahrzeug sind drei Wagenkästen 1,2,3 vorgesehen, die jeder auf nur einem zweiachsigen Drehgestell 4 über jeweils zwei elastische Sekundärfederelemente 5 auflagern, welche ihrerseits auf einer quer zur Längsachse des jeweiligen Wagenkastens liegenden Linie angeordnet sind und die neben ihrer vertikalen Federeigenschaft zusätzlich eine Verdrehung um eine vertikale Achse und eine Querverschiebung zulassen. Der jeweilige Wagenkasten 1,2,3 kann sich dadurch in einer parallelen Ebene zum zugehörigen Drehgestell 4 in begrenztem Maß verdrehen und seitlich verschieben. Dabei ist eine Verschiebung des Drehgestells 4 in Längsrichtung des Wagenkastens durch zumindest einen in Längsrichtung stehenden schwenkbeweglich am Drehgestell 4 wie am Wagenkasten 1, 2, 3 angelenkten Lenker unterbunden, der die in Wagenkastenlängsrichtung auftretenden Traktionskräfte zwischen Drehgestell 4 und Wagenkasten 1,2,3 überträgt. Die Sekundärfedern 5 ermöglichen somit ein Verdrehen der Längsachse des Drehgestells gegenüber der Längsachse des zugehörigen Wagenkasten um den Winkel a, die an den einzelnen Wagen in der Regel unterschiedlich groß sind. Zur Fassung dieser Winkel a ist jeweils ein Verdrehwinkelgeber 6 vorgesehen, der einerseits mit dem zugehörigen Wagenkasten 1,2,3 und anderseits mit dem zugehörigen Drehgestell 4 gekoppelt ist. Die Verdrehwinkelgeber 6 erzeugen abhängig vom jeweiligen Verdrehwinkel a Verdrehwinkel-Istwertsignale V1, V2, V3, die als Eingangssignale einer Steuereinheit 7 zugeführt werden. Die Wagenkästen 1,2 bzw. 2,3 sind jeweils über ein Knickgelenk 8 mit zugeordnetem Knickwinkelgeber 9 gelenkig verbunden, wobei das Knickgelenk 8 jeweils das einzige Gelenk zwischen benachbarten Wagenkästen ist. Der Knickwinkelgeber 9 generiert abhängig vom Knickwinkel, unter dem die Längsachsen der zugehörigen Wagenkästen zueinander stehen, ein Knickwinkel-Istwertsignal K1 bzw. K2, die ebenfalls als Eingangssignale der Steuereinheit 7 zugeführt werden.

Um den Knickwinkel an den einzelnen Knickgelenken 8 beeinflussen zu können, ist eine Aktoranordnung mit symmetrisch zum jeweiligen Knickgelenk 8 zwischen den einander zugewandten Enden der benachbarten Wagenkästen angeordneten steuerbaren Aktorelementen 10 vorgesehen, mit welchen eine Kraftkomponente zwischen den benachbarten Wagenkästen erzeugt werden kann. Weitere entsprechende Aktorelemente 11 stehen in symmetrischer Anordnung einerseits mit dem jeweiligen Drehgestell 4 und anderseits mit dem zugehörigen Wagenkasten 1, 2 bzw. 3 in Wirkverbindung. Jedes Aktorelement 10 ist mit einem Aktorsteuereingang AST ausgestattet, die an entsprechende Aktorsteuerausgänge AST 1 bis AST 4 der Steuereinheit 7 angeschlossen sind. Die Aktorelemente 11 weisen ebenfalls Steuereingänge S auf, die ihrerseits an entsprechende Steuerausgänge S1 bis S6 der Steuereinheit 7 angeschlossen sind. Dabei können jeweils die Steuereingänge für die Aktoren 11 eines Drehgestells 4 parallel geschaltet sein, um eine unsymmetrische Verdrehung des Drehgestells unter der Wirkung dieser Aktoren 11 zu verhindern.

Die Räder 12 der beiden Radsätze jedes Drehgestells 4 laufen spurgebunden in einer Gleistrasse 13, so daß das
zugehörige Drehgestell zwangsläufig eine durch den aktuell befahrenen Gleisabschnitt bestimmte Lage einnimmt. Diese Lage entspricht im wesentlichen der Tangente an den Gleisbogenabschnitt 13 im Bereich des betreffenden Drehgestells 4. In Folge der nur am jeweiligen Knickgelenk 8 gekoppelten Wagenkästen 1,2,3 können sich dieselben nicht frei entsprechend der Stellung des Drehgestells ausrichten. Es ergibt sich dadurch eine Verdrehung der Sekundärfedern 5 um eine vertikale Achse und in der Regel auch eine leichte Verschiebung quer zur Wagenkastenlängsachse WL. Die Winkellage der einzelnen Wagenkastenlängsachsen WL der Wagenkästen 1,2,3 gegenüber der Drehgestellängsachse DL der zugehörigen Drehgestelle 4 ist dabei aus FIG. 2 zu entnehmen. Daraus ergibt sich auch, in einem allerdings weit überzogenen Maßstab, die mit der Verdrehung einhergehende Querverschiebung h zwischen der Wagenkastenlängsachse WL und der Drehgestellängsachse DL, die ebenfalls bei den einzelnen Wagenkästen 1,2,3 in der Regel unterschiedlich groß ist. Diese Verdrehung und Querverschiebung muß von den jeweiligen Paaren der Sekundärfedern 5 aufgenommen werden, d.h. die Sekundärfedern 5 speichern die sich daraus ergebende Energie. Im statischen Zustand, also bei stehendem Schienenfahrzeug nimmt die Summe dieser Einzelenergien einen Minimalwert an. Im Fahrbetrieb wird diese Energie auf Grund zusätzlich einwirkender dynamischer Kräfte vergrößert. Dementsprechend ist der vom gesamten Schienenfahrzeug beanspruchte Lichtraum im statischen Betrieb ein Minimum und erreicht im Fahrbetrieb Werte, die den dem statischen Betrieb entsprechenden Lichtraum überschreiten können. Um dem entgegenwirken zu können, wird bei der Steuerung so verfahren, daß die Wagenkästen 1,2,3 im dynamischen Fahrbetrieb abhängig vom aktuell befahrenen Gleisabschnitt in eine an sich dem statischen Zustand entsprechende Stellung mit Hilfe der Aktoren 10 und gegebenfalls 11 gesteuert werden. Hierzu wird jeweils der Verlauf der Gleistrasse
zumindest über eine Länge erfaßt und abgebildet, die aktuell zwischen dem ersten und letzten Drehgestell des auf der Gleistrasse 13 laufenden Schienenfahrzeugs liegt. Zu diesem während der Fahrt fortlaufend aktuallisierten Gleistrassenabschnitt wird die Sollstellung der Wagenkästen zueinander ermittelt, die sie, wie vorstehend erläutert, im statischen Zustand, also im stehenden Betrieb gegenüber der Gleistrasse unter Berücksichtigung der Aufstandspunkte der Drehgestelle zueinander einnehmen würden. Durch Vergleich der aktuellen Iststellung der Wagenkästen zueinander mit der aus dem Gleistrassenverlauf ermittelten zugehörigen Sollstellung wird der Abweichung abhängig vom Vergleichsergebnis zumindest dann entgegengewirkt, wenn sich der Istwert vom Sollwert entfernt. Diese Verfahrensweise ist dann zweckmäßig, wenn die der mechanischen Steuerung dienenden Aktoren steuerbare Dämpfer sind, die die Beweglichkeit im Bereich des Knickgelenks und/oder zwischen jeweiligem Drehgestell und Wagenkasten abbremsen. Hierbei kommen insbesondere hydraulische Dämpfer zur Anwendung, deren Dämpfcharakteristik abhängig von der Verstellgeschwindigkeit ist. Werden kraftabgebende Aktoren verwendet, wie beispielsweise Hydraulikzylinder oder elektromotorisch angetriebene Spindelantriebe, dann können zwischen den Wagenkästen bzw. zwischen Drehgestell und zugehörigem Wagenkasten gesteuerte Kraftkomponenten eingebracht werden, welche den Knickwinkel und/oder den Verdrehwinkel aktiv zum Sollwert hinführen und bei einem Überschwingen des Istwerts über den jeweils vorgegebenen Sollwert auch dieser Änderung durch Wechseln der Kraftrichtung entgegenwirken.

Die Ermittlung des Verlaufs des zumindest aktuell befahrenen Gleistrassenabschnitts kann auf unterschiedliche Weise erfolgen. So ist es möglich, in einem konstanten Takt , also in mehreren Schritten fortlaufend den aktuellen Knickwinkel zwischen den Längsachsen von zwei benachbarten Wagenkästen und den Verdrehwinkel zumindest zwischen dem in Fahrtrichtung ersten Drehgestell und dem zugehörigen Wagenkasten zu ermitteln und aus diesen Winkeln und den vorgegebenen Abständen zwischen dem Knickgelenk und den beiden benachbarten Drehgestellen den Bogenradius der Gleistrasse im Bereich des ersten Drehgestells für den dortigen aktuellen differentiellen Gleisstreckenabschnitt zu bestimmen. Ein differentieller Gleisstreckenabschnitt ist dabei ein im Vergleich zum Streckenabschnitt zwischen erstem und letztem Drehgestell liegender kurzer Trassenteil. Zu diesem differentiellen Gleisstreckenabschnitt werden zugleich koordinatenbezogene Meßwerte bestimmt und diese Meßwerte wenigstens für den zwischen dem ersten und letzten Drehgestell liegenden Streckenabschnitt fortlaufend als Abbildung des entsprechenden Gleisabschnitts abgelegt. Die Werte für Gleistrassenabschnitte, die in Fahrtrichtung hinter dem letzten Drehgestell liegen, könne jeweils gelöscht werden, wenn die Gleistrasse nicht insgesamt für weitere Fahrten ohne eigene Trassenermittlung befahren werden soll.

Die Ermittlung des Verlaufs der Gleistrasse kann aber auch aus der Differenz der Fahrstrecken am bogeninneren Gleis und am bogenäußeren Gleis erfolgen, wobei aus dieser Differenz der Bogenradius der Gleistrasse im Bereich des in Fahrtrichtung ersten Drehgestells ermittelt wird und die daraus für die entsprechenden differentiellen Streckenabschnitte gewonnenen koordinatenbezogenen Meßwerte wieder als digitale Abbildung des befahrenen Steckenabschnitts in einer Meßwertreihe abgelegt werden. Die Differenz der Fahrstrecken kann dabei durch Messung der Umdrehungszahlen am bogeninneren bzw. bogenäußeren Losrad des ersten Drehgestells oder durch Ultraschall- oder Radar-Wegmeßgeräte festgestellt werden. Der Verlauf der Gleisstrecke kann jedoch auch aus der Querbeschleunigung, der Neigung des Wagenkastens und der Fahrgeschwindigkeit ermittelt werden, indem aus diesen Werten der Bogenradius der Gleistrasse bestimmt wird und zu entsprechenden differentiellen Streckenabschnitten wieder die koordinatenbezogenen Meßwerte als Streckenverlauf in einem mehrzelligen Speicher abgelegt werden.

Zur Ermittlung der aktuellen Sollstellung der Wagenkästen 1,2,3 zum im Speicher abgelegten aktuellen Verlauf der Gleistrasse 13 wird von der Bedingung ausgegangen, daß bei der der Sollstellung entsprechenden statischen Ruhestellung die Sekundärfedern 5 der durch Knickgelenke 8 miteinander verbundenen Wagenkästen insgesamt ein Energieminimum hinsichtlich ihrer Verdrehung um eine vertikale Achse und einer Querverschiebung aufweisen. Dementsprechend wird vorzugsweise in einem digitalen Rechengang nach einem entsprechenden Algorithmus zu dem aktuellen Verlauf der Gleistrasse bestimmt, unter welchen Winkeln benachbarte Wagenkästen zueinander bzw. deren Drehgestelle zum Wagenkasten in der Sollstellung aufweisen müssen. Es werden also zur Sollstellung zugehörige Sollwertsignale für den Knickwinkel zwischen den Längsachsen der benachbarten Wagenkästen bestimmt. Analog dazu werden zur ermittelten Sollstellung auch die zugehörigen Sollwertsignale für den Verdrehwinkel zwischen Drehgestell und zugehörigem Wagenkasten durch digitale Datenverarbeitung generiert.

Die Iststellung der Wagenkästen ergibt sich aus dem Knickwinkel und dem/den Verdrehwinkel/n, wie sie durch die Knickwinkelgeber 9 bzw. die Verdrehwinkelgeber 6 tatsächlich gemessen und als insbesondere elektrische Istwertsignale K bzw. V ausgegeben und an die Steuereinheit 7 zur Weiterverarbeitung geleitet werden.

In der Steuereinheit 7 werden die Istwertsignale mit den Sollwertsignalen verglichen und abhängig davon eine Steuerung der Aktoren 10 und gegebenfalls 11 durchgeführt. Dabei können die Aktoren 10,11 so gesteuert werden, daß bei Istwertsignalen, die dem Sollwert nacheilen, die aus der Dynamik herührenden Knick-bzw. Verdrehkräfte zwischen den zugehörigen Wagenkästen bzw. Drehgestell und Wagenkasten so unterstützt werden, daß die Istwertsignale sich den Sollwertsignalen annähern bzw. daß sie beim Überschwingen der Istwerte über den Sollwert hinaus in gegenläufiger Richtung gesteuert werden. Werden die Aktoren dagegen nur als Dämpfungselemente ausgebildet, ist eine aktive Unterstützung der Drehbewegungen zur schnelleren Annäherung der Istwerte an die Sollwerte nicht möglich, jedoch wird dann, wenn der Istwert den Sollwert erreicht hat und anschließend vom Sollwert wegläuft, eine Bedämpfung der entsprechenden Wagenkastenbewegung bewirkt. Sobald wieder eine Annäherung des Istwertes an den Sollwert erfolgt, wird diese Bedämpfung aufgehoben damit sich die Wagenkasteniststellung der Sollstellung möglichst ungehindert annähern kann.

Die Aktoranordnung 10,11 weist vorzugsweise je zwei symmetrisch zum jeweiligen Knickgelenk 9 und/oder zu den Drehgestellen 4 angeordnete Aktorelemente auf. Während die Aktoren 11 am Drehgestell 4 jeweils gleichsinnig arbeiten müssen, um eine symmetrische Verdrehung gegenüber dem zugehörigen Wagenkasten zu erreichen und daher je Drehgestell 4 an einen gemeinsamen Ausgang S1/S2, S3/S4, S5/S6 der Steuereinheit 7 angeschlossen werden können, müssen die Aktorelemente 10 im Bereich des jeweiligen Knickgelenks 9 aufgrund ihrer Anordnung in einer waagerechten Ebene jeweils neben dem Knickgelenk 9 in gegenläufigem Sinne gesteuert werden. Es muß also beim Strecken des einen Aktorelements 10 das andere entweder wirkungslos oder
im Sinne einer Verkürzung der axialen Länge gesteuert werden.

In FIG. 3 ist der "statische" Knickwinkel-Sollwert im Vergleich zum zugehörigen "dynamischen" Knickwinkel-Istwert und gleichzeitig der "statische" Verdrehwinkel-Sollwert im Vergleich zum "dynamischen" Verdrehwinkel-Istwert an dem in Fahrtrichtung ersten Drehgestell für einen Gleisstreckenabschnitt dargestellt, der von einer Geraden in einen Bogen mit konstantem Bogenradius führt. Die Soll- und Istwertsignale sind dabei von im Betrieb auftretenden Störschwingungen befreit. Über der als Abszisse aufgetragenen Länge einer Gleisstrecke sind auf der linken Ordinate Knickwinkelwerte und auf der rechten Ordinate Verdrehwinkelwerte aufgetragen. Die 0-Punkte sind dabei nicht höhengleich.

Beim Einfahren eines ersten Drehgestells aus einer geraden Gleistrasse in einen Gleisbogen mit konstantem Radius steigt der Sollwert des Knickwinkels annähernd linear auf einen Maximalwert, bis die beiden zugehörigen Wagenkästen bzw. deren Drehgestelle im Bogenabschnitt laufen. Ohne Änderung des Radius verbleibt der Knickwinkel anschließend konstant auf dem Maximalwert. Der Verlauf des Knickwinkel-Sollwerts entspricht dabei dem Verlauf, wie er sich Punkt für Punkt bei gegen Null gehender Fahrgeschwindigkeit oder im stehenden Betrieb ergibt. In gleicher Weise ist auch der Sollwert-Verdrehwinkel in das Schaubild eingetragen, der zunächst in gegenläufiger Änderungsrichtung vom Wert Null aus abfällt, und anschließend wieder bis zum Wert Null ansteigt, wenn auch das zweite Drehgestell in den Gleisbogen eingefahren ist. Die Wagenkästen stehen dann zumindest weitgehend tangential zum Schienenbogen.

Der Verlauf der Knickwinkel-Sollwertlinie wird aus dem Verlauf der aktuell befahrenen Gleisstrecke auf der Basis des jeweils kleinsten Gesamtenergieinhalts der zu berücksichtigenden Quer- und Verdrehkräfte der zugehörigen Sekundärfederelemente errechnet und kann vorzugsweise als fortlaufende Folge von Sollwerten für die zugehörigen differentiellen Gleisstreckenabschnitte abgespeichert werden. In analoger Weise wird auch der Sollwert für den Verdrehwinkel ermittelt.

Der Knickwinkel-Istwert, der sich bei Befahren des betreffenden Gleisstreckenabschnitts ohne Beeinflussung durch Aktoren einstellt, beginnt beim Einfahren aus einer Geraden in einen Gleisbogen selbstverständlich ebenfalls beim Wert Null und steigt in Folge der Massenträgheit gegenüber dem Sollwert zeitverzögert an. Die Massenträgheit verhindert dann jedoch eine Beendigung der Knickwinkel-Istwert-Vergrößerung bei Soll-Istwertgleichheit und führt so zu einem Überschwingen des Istwerts über den Sollwert hinaus, wie es der den Sollwert nach oben überschreitende Linienzug prinzipiell darstellt.

Sofern nicht anfangs durch aktiv Kraft aufbringende Aktorelemente die Knickung der Wagenkastenlängsachsen unterstützt wird, um bereits vor dem Erreichen des Maximalwerts eine Annäherung an den Sollwert zu erreichen, wird bei Anwendung von Aktoren mit Dämpfungscharakteristik dem Überschwingen des Knickwinkels erst dann entgegengewirkt, wenn der Istwert den Sollwert überschreitet. Ggf. kann die Dämpfungswirkung auch bereits dann einsetzen, wenn der Istwert kurz vor dem Sollwert liegt. Die Bedämpfung der Knickwinkel-Vergrößerung nach Überschreiten des Sollwerts ist durch das nach oben gerichtete schwarze Feld im überschwingenden Bogen dargestellt, wobei die Bedämpfung nur solange aufrechterhalten wird, wie sich der Istwert vom Sollwert entfernt. Durch entsprechend starke Bedämpfung wird die Höhe des überschwingenden Bogens weitgehend und idealerweise gegen den Wert Null hin vermindert. Der abfallende Ast des überschwingenden Bogens wird nicht bedämpft, um hierdurch die Annäherung an den Sollwert nicht zu verzögern. Bei einem Unterschwingen des Sollwerts, wie es durch den den Sollwert nach unten unterschreitenden Bogen dargestellt ist, erfolgt ebenfalls eine Bedämpfung der Knickwinkelverkleinerung ab dem Erreichen des Sollwerts, um auch dieses Unterschwingen auf ein Minimum zu reduzieren. Der anschließend zum Sollwert hinlaufende Bogenabschnitt wird wiederum nicht bedämpft. Dabei wird eine Bedämpfung von Abweichungen zwischen Soll- und Istwert nur bei Überschreiten vor gegebener Grenzwerte vorgenommen, so daß kleine betriebsübliche Winkelabweichungen zugelassen werden.

Der gestrichelt dargestellte Verlauf des betriebsbedingten dynamischen Verdrehwinkel-Istwerts folgt zunächst mit vergrößerter Amplitude dem Verlauf des ebenfalls aus der Gleisgeometrie errechneten Verdrehwinkel-Sollwerts, um nach dem Zurücklaufen zum Wert Null hin ebenfalls in Folge der Massenträgheit der Wagenkästen über den Wert Null hinaus zu schwingen. Sofern dieses Überschwingen nicht bereits durch die Bedämpfung mittels der Aktoren im Bereich des Knickgelenks auf unschädliche Werte begrenzt werden kann, kommen die Aktorelemente 11 zur Anwendung, welche zwischen Drehgestell 4 und zugehörigem Wagenkasten 1,2 oder 3 wirken. Dabei kann durch aktiv Kraft aufbringende Aktorelemente 11, also Hydraulikzylinder oder elektrische Antriebe, dem negativen Schwingungsausschlag über den Sollwert hinaus entgegengewirkt werden. Kommen als Aktoren nur Dämpfungselemente zur Anwendung, kann nur dem Überschwingen oder Unterschwingen des Sollwerts durch entsprechende Steuerung der Aktoren entgegengewirkt werden. Auch hierbei wird eine Bedämpfung entsprechend dem schwarzen Feld nur solange vorgenommen, als sich der Istwert nach Erreichen des Sollwerts von demselben in positiver wie in negativer Richtung entfernt. Zum Sollwert hinlaufende Annäherungsbewegungen des Drehgestells gegenüber dem Wagenkasten werden dagegen nicht bedämpft. Auch hier ist es möglich, die Bedämpfung kurz vor dem Erreichen des Sollwerts einsetzen zu lassen, um das Überschwingen auf ein Minimum herabzusetzen.

Entsprechende Steuervorgänge können mit Hilfe der Aktoren auch dann ausgeführt werden, wenn das Schienenfahrzeug den Gleisbogen verläßt und beim Übergang in den geraden Trassenabschnitt entsprechende, jeweils in Gegenrichtung auftretende Schwingungsvorgänge wirksam werden.

Bei einer Steuerung der Wagenkästen durch Beeinflussung des Knickwinkels zwischen den Wagenkastenlängsachsen, gegebenfalls unter zuhilfenahme der Steuerung der Drehgestelle gegenüber den Wagenkästen, kann somit die Wagenkastenstellung zueinander so gesteuert werden, daß eine zumindest weitgehend dem statischen Betrieb angenäherte Zuordnung der Wagenkästen zueinander im dynamischen Betrieb erreicht wird, so daß das Schienenfahrzeug insgesamt einen an den tatsächlichen Gleistrassenverlauf angenäherten idealen Lichtraumbedarf aufweist und denselben insbesondere dann einhält, wenn Fehlfunktionen an Brems- und/oder Antriebselementen oder andere Einflußfaktoren zu einem Schubbetrieb mit Ausknickung der Kuppelgelenke führen könnten.

## Patentansprüche

1. Verfahren zur Beeinflußung des Knickwinkels zwischen den Längsachsen von benachbarten Wagenkästen eines mehrgliedrigen, auf einer Gleistrasse fahrenden Schienenfahrzeugs, dessen Wagenkästen jeweils über Sekundärfedern auf nur einem zweiachsigen Drehgestell elastisch aufgelagert sind und jedenfalls zwei benachbarte Wagenkästen über ein einziges Knickgelenk gegeneinander schwenkbar miteinander gekoppelt sind, **dadurch gekennzeichnet, daß** der Verlauf der Gleistrasse zumindest über eine Länge erfaßt und abgebildet wird, die aktuell zwischen dem ersten und letzten Drehgestell liegt, daß fortlaufend zu diesem jeweils aktualisierten Gleistrassenabschnitt die Sollstellung der Wagenkästen entsprechend ihrer zugehörigen statischen Ruhestellung zueinander ermittelt wird, daß die aktuelle Sollstellung mit der aktuellen Iststellung verglichen wird und daß abhängig davon einer Soll-Istwertabweichung entgegengewirkt oder zumindest bei einer von der Sollstellung weglaufenden Änderung der Iststellung einer weitergehenden gleichgerichteten Änderung der Iststellung entgegengewirkt wird.

2. Verfahren nach Anspruch 1, **dadurch gekennzeichnet, daß** zur Ermittlung der aktuellen Sollstellung der Wagenkästen zum abgelegten aktuellen Verlauf der Gleistrasse die zugehörige statische Ruhestellung der Wagenkästen aus der Bedingung bestimmt wird, daß die Energie, welche durch Verstellen der Drehgestelle gegenüber den Wagenkästen in den Sekundärfedern gespeichert ist, für den aktuellen Standort des Fahrzeugs ein Minimum erreicht.

3. Verfahren nach Anspruch 1 oder 2, **dadurch gekennzeichnet, daß** zur Ermittlung des Verlaufs der Gleistrasse fortlaufend der aktuelle Knickwinkel zwischen den Längsachsen benachbarter Wagenkästen und der Verdrehwinkel zwischen Drehgestell und zugehörigem Wagenkasten ermittelt sowie aus diesen Winkeln und den vorgegeben Abständen zwischen dem Knickgelenk und den beiden benachbarten Drehgestellen der Bogenradius der Gleistrasse im Bereich des ersten Drehgestells für den dortigen aktuellen differentiellen Gleisstreckenabschnitt bestimmt wird und daß die wenigstens für den zwischen dem ersten und letzten Drehgestell liegenden Streckenabschnitt fortlaufend bestimmten Werte als koordinatenbezogene Meßwerte abgelegt werden.

4. Verfahren nach Anspruch 1, **dadurch gekennzeichnet, daß** zur Ermittlung des Verlaufs der Gleistrasse aus der Differenz der Fahrstrecken am bogeninneren Gleis und am bogenäußeren Gleis der Bogenradius der Gleistrasse im Bereich des in Fahrtrichtung ersten Drehgestell ermittelt wird und daß die fortlaufend zumindest für den zwischen dem ersten und letzten Drehgestell liegenden Streckenabschnitt bestimmten Werte als koordinatenbezogene Meßwerte abgelegt werden.

5. Verfahren nach Anspruch 1, **dadurch gekennzeichnet, daß** zur Ermittlung des Verlaufs der Gleistrasse aus der Querbeschleunigung, der Neigung und der Fahrgeschwindigkeit des Wagenkastens der aktuelle Bogenradius der Gleistrasse am ersten Drehgestell ermittelt wird und daß die fortlaufend zumindest für den zwischen dem ersten und dem letzten Drehgestell liegenden Steckenabschnitt bestimmten aktuellen Werte als koordinatenbezogene Meßwerte abgelegt werden.

6. Verfahren nach Anspruch 1 oder einem der folgenden, **dadurch gekennzeichnet, daß** zur ermittelten Sollstellung zugehörige Sollwertsignale für den Knickwinkel zwischen den Längsachsen der benachbarten Wagenkästen bestimmt werden.

7. Verfahren nach Anspruch 1 oder einem der folgenden, **dadurch gekennzeichnet, daß** zur ermittelten Sollstellung zugehörige Sollwertsignale für den Verdrehwinkel zwischen Drehgestell und zugehörigem Wagenkasten bestimmt werden.

8. Verfahren nach Anspruch 1 oder einem der folgenden, **dadurch gekennzeichnet, daß** für die Iststellung der aktuelle Knickwinkel zwischen den Längsachsen der Wagenkästen in Istwertsignale umgesetzt wird.

9. Verfahren nach Anspruch 1 oder einem der folgenden, **dadurch gekennzeichnet, daß** für die Iststellung der aktuelle Verdrehwinkel zwischen Drehgestell und zugehörigem Wagenkasten gemessen und in Istwertsignale umgesetzt wird.

10. Verfahren nach Anspruch 6 oder einem der folgenden, **dadurch gekennzeichnet, daß** die Istwertsignale mit den Sollwertsignalen verglichen werden und daß bei einer vom jeweiligen Sollwertsignal weglaufenden Änderung des zugehörigen Istwertsignals wenigstens eine dem Knickgelenk bzw. Drehgestell zugeordnete steuerbare Aktoranordnung aktiviert wird, die einer weitergehenden gleichsinnigen Änderung des Istwertsignals entgegenwirkt.

11. Verfahren nach wenigstens einem der Ansprüche 6 bis 9, **dadurch gekennzeichnet, daß** die Istwertsignale mit den zugehörigen Sollwertsignalen verglichen werden und daß bei einer Abweichung der Istwertsignale vom zugehörigen Sollwertsignal wenigstens eine dem Knickgelenk bzw. dem Drehgestell zugeordnete steuerbare Aktoranordung aktiviert wird derart, daß der Istwert zum zugehörigen Sollwert hingeführt wird.

12. Schienenfahrzeug zur Durchführung des Verfahrens nach Anspruch 1 oder einem der folgenden, **dadurch gekennzeichnet, daß** am Knickgelenk (8) oder zwischen den benachbarten Wagenkästen (1,2,3) ein Knickwinkelgeber (9) und zumindest zwischen dem ersten Drehgestell (4) und dem zugehörigen Wagenkasten (1) ein Verdrehwinkelgeber (6) angeordnet ist, daß diese Winkelgeber (9,6) Istwertsignale (K,V) abgeben, die einer Steuereinheit (7) zugeführt werden, welche in einem ersten Steuerschritt aus den Istwertsignalen (K,V) der Winkelgeber (9,6) und den geometrischen Abmessungen zwischen Knickgelenk (8) und benachbarten Drehgestellen (4) eine Abbildung des aktuell befahrenen Gleistrassenabschnitts generiert und speichert sowie aus dieser Trassierung auf der Basis der geringsten Energie der Sekundärfederelemente (5) für den statischen Betrieb der Wagenkästen (1,2,3) Sollwertsignale für den Knickwinkel sowie die Verdrehwinkel generiert und welche die Istwertsignale mit den zugehörigen Sollwertsignalen vergleicht, daß am Knickgelenk (8) oder zwischen den benachbarten Wagenkästen (1,2,3) und/oder zwischen Drehgestell (4) und zugehörigem Wagenkasten (1,2,3) zumindest eine steuerbare Aktoranordnung (10,11) vorgesehen ist und daß die Aktoranordnung (10,11) mittels der Steuereinheit (7) abhängig vom Vergleich von Ist- und Sollwertsignalen gesteuert wird.

13. Schienenfahrzeug nach Anspruch 12, **dadurch gekennzeichnet, daß** die Aktoranordnung (10,11) eine steuerbare Dämpferanordnung ist.

14. Schienenfahrzeug nach Anspruch 12 oder 13, **dadurch gekennzeichnet, daß** die Aktoranordnung (10,11) zwei symmetrisch zum Knickgelenk (8) und/oder je zwei symmetrisch zu den Drehgestellen (4) angeordnete Dämpferelemente aufweist, deren Charakteristik gesteuert wird derart, daß der Istwert der Wagenkastenstellung dem Sollwert angenähert wird.

15. Schienenfahrzeug nach Anspruch 12 oder einem der folgenden, **dadurch gekennzeichnet, daß** am ersten Wagenkasten oder ersten Drehgestell ein Wegstreckengeber angeordnet ist, der zu differentiellen Gleisstreckenabschnitten gesonderte Signale generiert, daß zu diesen Gleisstreckenabschnitten die jeweils geänderten Koordinatenwerte ermittelt werden und daß zu den Gleisstreckensignalen die zugehörigen Koordinatenwerte der Gleisstreckenabschnitte in einer Speichereinheit der Steuereinheit als Streckenverlauf des aktuell zwischen erstem und letztem Drehgestell liegendem Streckenabschnitt abgelegt werden.

16. Schienenfahrzeug nach Anspruch 15, **dadurch gekennzeichnet, daß** die Steuereinheit aus dem jeweils aktuellen Knickwinkel-Istwertsignal sowie den vorgegebenen mechanischen Abständen zwischen dem Koppelgelenk und den Drehgestellen der benachbarten Wagenkästen unter Einbeziehung des Verdrehwinkels des Drehgestells gegenüber dem zugehörigen Wagenkasten den aktuellen Bogenradius des differentiellen Gleisstreckenabschnitts am ersten Drehgestell und daraus die aktuellen Koordinaten desselben bestimmt.

17. Schienenfahrzeug nach Anpruch 12 oder einem der folgenden mit einer Steuereinrichtung, **dadurch gekennzeichnet, daß** in einer Steuereinheit ein Algorithmus zur Bestimmung einer auf einen vorbestimmten Gleistrassenabschnitt bezogenen, aus dem Istwert von Knickwinkel und/oder Verdrehwinkel abgeleiteten, in den Sekundärfedern gespeicherten Minimalenergie abgelegt ist, und daß die Steuereiheit Sollwerte für Knickwinkel und/ oder Verdrehwinkel generiert und eine Aktoranordnug steuert, die der Istwertabweichung entgegenwirkt.

## Claims

1. A method for influencing the articulation angle between the longitudinal axes of adjacent car bodies of a multiple-unit rail vehicle traveling on a track line, whose car bodies are resiliently mounted respectively on only one two-axle bogie via respective secondary springs, wherein in any case two adjacent car bodies are pivotably coupled to one another by means of a single center pivot, **characterized in that** the progression of the track line is determined and plotted over at least a length which currently lies between the first and last bogie, that the set point position of the car bodies is determined based on their accompanying static rest position relative to each other in a continuous manner during this respectively updated track line segment, that the current set point position is compared with the current actual position, and that, depending on the above, a set point-actual value deviation is counteracted, or at least, in case of a change in the actual position moving away from the set point position, a further change of the actual position in the same direction is counteracted.

2. The method according to claim 1, **characterized in that**, to determine the current set point position of the car bodies relative to the filed current progression of the track line, the accompanying static rest position of the car bodies is determined based on the condition that the energy, which is stored in the secondary springs by a movement of the bogies relative to the car bodies, reaches a minimum for the current location of the vehicle.

3. The method according to claim 1 or 2, **characterized in that**, to determine the progression of the track line, the current articulation angle between the longitudinal axes of adjacent car bodies and the torsional angle between the bogie and accompanying car bodies are determined continuously, and the arc radius of the track line in the area of the first bogie is determined for the current differential track line segment there using these angles and the prescribed distances between the center pivot and the two adjacent bogies, and that the values continuously determined at least for the route segment lying between the first and last bogie are stored as coordinate-related measured values.

4. The method according to claim 1, **characterized in that**, to determine the progression of the track line, the arc radius of the track line in the area of the first bogie in the traveling direction is determined from the difference of the routes on the inside-arc rail and on the outside-arc rail, and that the values continuously determined at least for the route segment lying between the first and last bogie are stored as coordinate-related measured values.

5. The method according to claim 1, **characterized in that**, to determine the progression of the track line, the current arc radius of the track line at the first bogie is determined from the transverse acceleration, the inclination and traveling speed of the car body, and that the current values continuously determined at least for the route segment lying between the first and last bogie are stored as the coordinate-related measured values.

6. The method according to claim 1 or one of the following, **characterized in that** set point signals belonging to the determined set position are determined for the articulation angle between the longitudinal axes of the adjacent car bodies.

7. The method according to claim 1 or one of the following, **characterized in that** set point signals belonging to the determined set position are determined for the torsional angle between the bogie and accompanying car bodies.

8. The method according to claim 1 or one of the following, **characterized in that** the current articulation angle between the longitudinal axes of the car bodies is converted into actual-value signals for the actual position.

9. The method according to claim 1 or one of the following, **characterized in that** the current torsional angle between the bogie and accompanying car bodies is measured and converted into actual-value signals for the actual position.

10. The method according to claim 6 or one of the following, **characterized in that** the actual-value signals are compared with the set point signals, and that, in the event of a change in the accompanying actual-value signal that is moving away from the respective set point signal, at least one controllable actuator system allocated to the center pivot or bogie is activated, and counteracts a continued change of the actual-value signal in the same direction.

11. The method according to at least one of claims 6 to 9, **characterized in that** the actual-value signals are compared with the accompanying set point signals, and that, in the event of a deviation of the actual-value signals from the accompanying set point signal, at least one controllable actuator system allocated to the center pivot or bogie is activated, so that the actual value is moved closer toward the accompanying set point.

12. A rail car for carrying out the method according to claim 1 or one of the following, **characterized in that** an articulation angle sensor (9) is arranged at the center pivot (8) or between the adjacent car bodies (1, 2, 3), and a torsional angle sensor (6) is arranged at least between the first bogie (4) and accompanying car body (1), that these angle sensors (9, 6) issue actual-value signals (K, V) that are transmitted to a controller (7), which generates and stores a mapping of the currently traversed track line segment in a first control step using the actual-value signals (K, V) of the angle sensors (9, 6) and the geometric dimensions between the center pivot (8) and adjacent bogies (4), and also generates set point signals for the articulation angle along with the torsional angles from this line alignment based on the lowest energy of the secondary spring elements (5) for the static operation of the car bodies (1, 2, 3), and compares the actual-value signals with the accompanying set point signals, that at least one controllable actuator system (10, 11) is provided on the center pivot (8) or between the adjacent car bodies (1, 2, 3 ) and/or between the bogie (4) and accompanying car bodies (1, 2, 3), and that the actuator system (10, 11) is controlled by the controller (7) depending on a comparison of actual-value and set point signals.

13. The rail car according to claim 12, **characterized in that** the actuator system (10, 11) is a controllable damper device.

14. The rail car according to claim 12 or 13, **characterized in that** the actuator system (10, 11) exhibits two damper elements situated symmetrically to the center pivot (8) and/or two damper elements each situated symmetrically to the bogies (4), whose characteristics are controlled in such a way as to approximate the actual value for the car bodies position to the set point.

15. The rail car according to claim 12 or one of the following, **characterized in that** a distance sensor is arranged on the first car body or first bogie, said distance sensor generates separate signals for differential track line segments, that the respectively changed coordinate values for these track line segments are determined, and that the accompanying coordinate values of the track line segments for the track line signals are stored in a memory unit of the controller as the progression of the route segment currently lying between the first and last bogie.

16. The rail car according to claim 15, **characterized in that** the controller determines the current arc radius of the differential track line segment on the first bogie from the respectively current articulation angle actual-value signal and preset mechanical distances between the coupling link and the bogies of the adjacent car bodies taking into account the torsional angle of the bogie relative to the accompanying car body, and from this, the current coordinates of this segment.

17. The rail car according to claim 12 or one of the following, with a controller, **characterized in that** the controller accommodates an algorithm for determining the minimal energy, which relates to a predetermined track line segment, is derived from the actual value of the articulation angle and/or torsional angle, and is stored in the secondary springs, and that the controller generates set points for articulation angles and/or torsional angles and controls an actuator system, which counteracts the actual value deviation.

## Revendications

1. Procédé permettant d'influer sur l'angle d'articulation entre les axes longitudinaux de deux caisses de wagons voisines d'une rame ferroviaire, formée par plusieurs éléments articulés circulant sur une voie ferrée et dont les caisses de wagons sont en appui élastique, par l'intermédiaire de ressorts secondaires, sur un seul bogie à deux axes et, dans tous les cas, deux caisses de wagons voisines sont attelées de manière à pouvoir pivoter l'une par rapport à l'autre par l'intermédiaire d'une seule articulation à direction pivotante, **caractérisé en ce que** le tracé de la voie ferrée est enregistré et reproduit au moins sur une longueur, qui est située actuellement entre le premier et le dernier bogie, **en ce que** la position de consigne des caisses de wagons conformément à leur position de repos statique correspondante est déterminée en continu par rapport à ce tronçon de la voie ferrée actualisé dans chaque cas, **en ce que** la position de consigne actuelle est comparée à la position réelle actuelle et **en ce que**, en fonction de cela, un écart entre la valeur de consigne et la valeur réelle est corrigé ou, au moins dans les cas où la position réelle varie en s'écartant de la position de consigne, la position réelle est corrigée pour l'empêcher de continuer à varier dans le même sens.

2. Procédé selon la revendication 1, **caractérisé en ce que**, pour déterminer la position de consigne actuelle des caisses de wagons par rapport au tracé de la voie ferrée actuel parcouru et mémorisé, la position de repos statique correspondante des caisses de wagons est déterminée à condition que l'énergie, accumulée dans les ressorts secondaires par le mouvement des bogies par rapport aux wagons, atteigne un minimum pour l'emplacement actuel de la rame.

3. Procédé selon la revendication 1 ou 2, **caractérisé en ce que**, pour déterminer le tracé de la voie ferrée, l'angle d'articulation actuel entre les axes longitudinaux de deux caisses de wagons voisins et l'angle de pivotement entre le bogie et la caisse de wagon correspondant sont déterminés en continu et, à partir de ces angles et des distances prédéfinies entre l'articulation à direction pivotante et les deux bogies voisins, le rayon de courbure de la voie ferrée est déterminé dans la zone du premier bogie pour le tronçon différentiel actuel de la voie ferrée à cet emplacement, et **en ce que** les valeurs calculées au moins pour le tronçon de voie situé entre le premier et le dernier bogie sont mémorisées en tant que valeurs de mesure dans un système de coordonnées.

4. Procédé selon la revendication 1, **caractérisé en ce que**, pour déterminer le tracé de la voie ferrée à partir de la différence entre les trajets sur la voie à l'intérieur de la courbe et la voie à l'extérieur de la courbe, le rayon de courbure de la voie ferrée est calculé dans la zone du premier bogie par référence au sens de roulement, et **en ce que** les valeurs calculées en continu au moins pour le tronçon de voie situé entre le premier et le dernier bogie sont mémorisées en tant que valeurs de mesure dans un système de coordonnées.

5. Procédé selon la revendication 1, **caractérisé en ce que**, pour déterminer le tracé de la voie ferrée à partir de l'accélération transversale, de l'inclinaison et de la vitesse de roulement de la caisse de wagon, le rayon de courbure actuel de la voie ferrée est déterminé au niveau du premier bogie, et **en ce que** les valeurs actuelles calculées en continu au moins pour le tronçon de voie situé entre le premier et le dernier bogie sont mémorisées en tant que valeurs de mesure dans un système de coordonnées.

6. Procédé selon la revendication 1 ou l'une des revendications suivantes, **caractérisé en ce que** les signaux des valeurs de consigne correspondant à la position théorique déterminée sont analysés pour l'angle d'articulation entre les axes longitudinaux de deux caisses de wagons voisines.

7. Procédé selon la revendication 1 ou l'une des revendications suivantes, **caractérisé en ce que** les signaux des valeurs de consigne correspondant à la position de consigne déterminée sont analysés pour l'angle de pivotement entre le bogie et la caisse de wagon correspondante.

8. Procédé selon la revendication 1 ou l'une des revendications suivantes, **caractérisé en ce que**, pour déterminer la position réelle, l'angle d'articulation actuel entre les axes longitudinaux des caisses de wagons est converti en signaux de valeurs réelles.

9. Procédé selon la revendication 1 ou l'une des revendications suivantes, **caractérisé en ce que**, pour déterminer la position réelle, l'angle de pivotement actuel entre le bogie et la caisse de wagon correspondante est mesuré et converti en signaux de valeurs réelles.

10. Procédé selon la revendication 6 ou l'une des revendications suivantes, **caractérisé en ce que** les signaux des valeurs réelles sont comparés aux signaux des valeurs de consigne et **en ce que**, en présence d'un signal de valeur réelle qui s'écarte du signal de valeur de consigne correspondant, au moins un système d'acteurs pouvant être commandé et associé à l'articulation à direction pivotante ou au bogie est activé, lequel système d'acteurs réagit contre le signal de valeur réelle pour l'empêcher de continuer à varier dans le même sens.

11. Procédé selon au moins l'une des revendications 6 à 9, **caractérisé en ce que** les signaux des valeurs réelles sont comparés aux signaux des valeurs de consigne correspondants et **en ce que**, en présence d'un signal de valeur réelle qui s'écarte du signal de valeur de consigne correspondant, au moins un système d'acteurs pouvant être commandé et associé à l'articulation à direction pivotante ou au bogie est activé, de telle sorte que la valeur réelle est amenée vers la valeur de consigne correspondante.

12. Rame ferroviaire destinée à la mise en oeuvre du procédé selon la revendication 1 ou l'une des revendications suivantes, **caractérisée en ce qu'**un émetteur de l'angle d'articulation est monté contre l'articulation à direction pivotante (8) ou entre les wagons voisins (1, 2, 3) et un émetteur de l'angle de pivotement (6) est monté au moins entre le premier bogie (4) et la caisse de wagon (1) correspondante, **en ce que** ces émetteurs de position angulaire (9, 6) émettent des signaux de valeurs réelles (K, V), qui sont acheminés vers une unité de commande (7) qui, dans une première étape, à partir des signaux de valeurs réelles (K, V) des émetteurs de position angulaire (9, 6) et à partir des dimensions géométriques entre l'articulation à direction pivotante (8) et les bogies (4) voisins, génère une reproduction du tronçon de voie parcouru actuellement et la stocke en mémoire, de même qu'elle génère les signaux des valeurs de consigne pour l'angle d'articulation et pour l'angle de pivotement à partir de ce calcul du tracé en se basant sur la plus faible énergie des ressorts secondaires (5) pour l'utilisation statique des caisses de wagons (1, 2, 3), et laquelle unité de commande compare les signaux de valeurs réelles avec les signaux de valeurs de consigne correspondants, **en ce qu'**il est prévu au moins un système d'acteurs (10, 11) pouvant être commandé, disposé sur l'articulation à direction pivotante (8) ou entre les caisses de wagons voisines (1, 2, 3) et/ou entre le bogie (4) et la caisse de wagon correspondante (1, 2, 3), et **en ce que** le système d'acteurs (10, 11) est commandé au moyen de l'unité de commande (7) en fonction de la comparaison entre les signaux de valeurs réelles et les signaux de valeurs de consigne.

13. Rame ferroviaire selon la revendication 12, **caractérisée en ce que** le système d'acteurs (10, 11) est un dispositif d'amortissement susceptible d'être commandé.

14. Rame ferroviaire selon la revendication 12 ou 13, **caractérisée en ce que** le système d'acteurs (10, 11) comporte deux éléments d'amortissement disposés symétriquement par rapport à l'articulation à direction pivotante (8) et/ou chacun deux éléments d'amortissement disposés symétriquement par rapport aux bogies (4), dont la caractéristique est commandée de telle sorte que la valeur réelle de la position du wagon est approchée de la valeur de consigne.

15. Rame ferroviaire selon la revendication 12 ou l'une des revendications suivantes, **caractérisée en ce qu'**un émetteur de déplacement est monté contre la première caisse de wagon ou le premier bogie, lequel génère des signaux spécifiques relatifs aux tronçons différentiels de la voie ferrée, **en ce que** sont déterminées les valeurs du système de coordonnées qui varient respectivement par rapport à ces tronçons de voie ferrée et **en ce que** les valeurs des coordonnées des tronçons de voie ferrée, correspondant aux signaux des tronçons de voie ferrée, sont stockées dans une unité de mémoire de l'unité de commande en tant que courbe du tracé du tronçon de voie situé actuellement entre le premier et le dernier bogie.

16. Rame ferroviaire selon la revendication 15, **caractérisée en ce que**, à partir du signal de valeur réelle de l'angle d'articulation actuel, de même qu'à partir des distances mécaniques définies entre l'attelage et les bogies des caisses de wagons voisines, en intégrant l'angle de pivotement du bogie par rapport à la caisse de wagon correspondante, l'unité de commande détermine le rayon de courbure actuel du tronçon différentiel de la voie ferrée au niveau du premier bogie et, à partir de cette valeur, les coordonnées actuelles.

17. Rame ferroviaire selon la revendication 12 ou l'une des revendications suivantes, comprenant une unité de commande, **caractérisée en ce qu'**un algorithme, destiné à déterminer une énergie minimum relative à un tronçon de voie ferrée prédéfini, dérivée de la valeur réelle de l'angle d'articulation et/ou de l'angle de pivotement et accumulée dans les ressorts secondaires, est stocké dans l'unité de commande, et **en ce que** l'unité de commande génère des valeurs de consigne pour l'angle d'articulation et/ou l'angle de pivotement et commande un système d'acteurs qui réagit contre la divergence des valeurs réelles.
